# EUROPÄISCHE PATENTSCHRIFT

(11) **EP 0 942 082 B1**
(45) Veröffentlichungstag und Bekanntmachung des Hinweises auf die Patenterteilung: **17.12.2003**
(21) Anmeldenummer: 99103628.6
(22) Anmeldetag: 25.02.1999
(51) Int. Cl.: D03D 47/30, D03D 51/34

(54) **Schussfadenstreck- und -detektiereinrichtung für Düsenwebmaschinen**
Weft tensioning and detecting device for jet looms
Dispositif de tension et de détection de la trame pour métiers à tisser à jet d'air

(30) Priorität: 09.03.1998 DE 19810129
(43) Veröffentlichungstag der Anmeldung: 15.09.1999
(73) Patentinhaber: LINDAUER DORNIER GESELLSCHAFT M.B.H, 88131 Lindau (DE)
(72) Erfinder: Wahoud, Adnan, Dr., 88131 Lindau-Bodolz (DE); Scorl, Hans-Dieter, Dr., 88131 Lindau (DE)

(56) Entgegenhaltungen:
- EP-A- 0 645 485
- EP-A- 0 778 364
- US-A- 4 465 110
- US-A- 5 606 998

## Beschreibung

Die Erfindung betrifft eine Schussfadenstreck- und -detektiereinrichtung für Düsenwebmaschinen, wobei die Einrichtung ausgangsseitig des Schussfadeneintragkanals eines Webblattes angeordnet ist und zusammen mit dem Webblatt auf der Blattleiste der Webmaschine montiert ist.

Aus der EP 0 716 171 A2 ist eine Schussfadenstreck- und -detektiereinrichtung für Düsenwebmaschinen bekannt, in der in einer technischen Einheit das Schussfadenstrecken erfolgt und in der eventuell auftretende Langschüsse oder Schussfadenbrüche detektiert und das erzeugte Signal einer Webmaschinensteuerung signalübertragend mitgeteilt wird. Der mittels eines strömenden Mediums zu streckende Schussfaden wird dabei aus der Schussfadeneintragsebene, die die erste Anordnungsebene für einen Schussfadenführungskanal in der bekannten Einrichtung bildet, in einen in einer zweiten Anordnungebene liegenden Schussfadenführungskanal gelenkt, was dem Strecken des Schussfadens entspricht. Ist das Schussfadenstrecken deaktiviert, wird der Schussfaden in einen stromabwärts des Schussfadeneintragkanals in der Einrichtung vorhandenen Schussfadenführungskanal eingetragen und gegebenenfalls durch den Luftstrom einer vorhandenen Düseneinrichtung gestreckt, ohne dabei den Schussfaden abzulenken.
Die bekannte Einrichtung besitzt neben ihrem Vorteil, wonach die Position der Schussfadenwächter in den beiden Anordnungsebenen entsprechend dem Längendehnungsverhalten der Schussfäden festlegbar ist, den Nachteil, dass jede Anordnungsebene jeweils einen Schussfadenwächter erfordert und dass wegen der im Vergleich zum Schussfadeneintragskanal des Webblattes ungünstigeren Luftströmungsverhältnisse des in der ersten Anordnungsebene liegenden Schussfadenführungskanals eine zusätzliche nicht dargestellte Düseneinrichtung zum Strecken des Schussfadens notwendig ist.

Aufgabe der Erfindung ist es, eine Einrichtung zum wahlweise umlenkenden Strecken und Detektieren des in das Webfach einer Webmaschine inkorrekt eingetragenen Schussfadens zu schaffen, die gegenüber der aus dem Stand der Technik bekannten Einrichtung einen einfacheren Aufbau besitzt, eine höhere Funktionssicherheit erreicht und leichter handhabbar ist.

Die Aufgabe wird erfindungsgemäß durch die Merkmale des Patentanspruchs 1 gelöst.
Ein wesentliches Merkmal ist danach, dass die Schussfadenstreck- und -detektiereinrichtung aus einer ersten technischen Einheit besteht, die das umlenkende Strecken des Schussfadens bewirkt, und aus einer zweiten technischen Einheit besteht, die relativ zur ersten technischen Einheit auf der Blattleiste der Webmaschine zusammen mit einem einzigen Schussfadenwächter verschiebbar angeordnet ist, wobei der Schussfadenwächter die Ankunft eines inkorrekten Schussfadens überwacht und ein entsprechendes elektrisches Signal einer nicht dargestellten Webmaschincnsteuereinheit mitteilt.

Von Vorteil ist, dass die Einrichtung lediglich einen Schussfadenwächter erfordert, dass die Einrichtung auf den mittleren Abschnitt des in der ersten Anordnungsebene vorhandenen Fadenführungskanals der bekannten Einrichtung verzichtet, wodurch die erfindungsgemäße Einrichtung masseärmer ist, und dass schließlich mit nur einem einzigen Verstellvorgang die zweite technische Einheit, die einen einzigen Schussfadenwächter besitzt, dem Längenstreckverhalten der Schussfäden relativ schnell angepasst werden kann.
Ferner sei erwähnt, dass im Rahmen von Funktionserprobungen der erfindungsgemäß ausgebildeten Einrichtung erkannt wurde, dass mit dem Verzicht auf den mittleren Abschnitt des sich in der ersten Anordnungsebene erstreckenden Fadenführungskanals keine Beeinträchtigung des Schussfadenfluges einhergeht.
Vielmehr ist die Größe der den Schussfaden beschleunigenden Energie noch ausreichend, um im Falle eines Schussfadenbruches die abgerissene Schussfadenlänge in der ersten oder zweiten Anordnungsebene der zweiten technischen Einheit zu detektieren.

In Ausgestaltung der erfindungsgemäßen Lösung ist der Eingang des in der ersten Anordnungsebene liegenden Schussfadenführungskanals bikonisch ausgebildet. Damit wird gewährleistet, dass der betreffende Schussfaden ungehindert in den Schussfadenführungskanal der zweiten technischen Einheit eintreten kann.

In weiterer Ausgestaltung der erfindungsgemäßen Lösung ist der in der zweiten Anordnungsebene liegende Ausgang der zweiten Fadenführung und der Eingang der in der zweiten Anordnungsebene liegenden Fadenführung der zweiten technischen Einheit, wie an sich bekannt, durch eine längenveränderliche Fadenführung verbunden.

Die Erfindung wird nachfolgend anhand eines in den Zeichnungen dargestellten Ausführungsbeispiels erläutert.

In den Zeichnungen zeigen:
- Figur 1: die Vorderansicht der Schussfadenstreck- und -detektiereinrichtung, bestehend aus einer ersten und einer zweiten technischen Einheit,
- Figur 2: die erste technische Einheit nach Ansicht A gemäß Figur 1 und
- Figur 3: die zweite technische Einheit nach Ansicht B gemäß Figur 1.

Gemäß den Figuren 1 bis 3 besteht die Schussfadenstreck- und -detektiereinrichtung nicht, wie aus dem Stand der Technik bekannt, aus einer in einem gemeinsamen, mit der Blattleiste der Webmaschine verbundenen Baueinheit mit integrierten Einrichtungen zum Strecken und Detektieren eines Schussfadens, sondern erfindungsgemäß aus einer ersten separaten technischen Einheit 1a mit Mitteln 4, 5, 5a und 6, 6a, 6b zum Strecken eines korrekt in den Schussfadeneintragskanal 2a eines Webblattes 2 eingetragenen Schussfadens 11 und aus einer zweiten separaten technischen Einheit 1b mit Mitteln 10 zum Führen und Detektieren eines inkorrekt in den Schussfadeneintragskanal 2a des Webblattes 2 eingetragenen Schussfadens 11, wobei beide technischen Einheiten stromabwärts des Schussfadeneintragkanals angeordnet sind und die zweite technische Einheit 1b relativ zur ersten technischen Einheit 1a auf der Blattleiste 3 einstellbar ist.
Zum Detektieren des inkorrekten Schussfadens ist für beide Fadenführungen 4 und 6 lediglich ein Schussfadenwächter 10 vorgesehen.
Gegenüber dem eingangs erwähnten Stand der Technik kann gemäß Figur 1 die anmeldungsgemäße Schussfadenstreck- und -detektiereinrichtung 1 in der ersten Anordnungsebene auf eine Fadenführung zwischen der ersten technischen Einheit 1a, also der Schussfadenstreckeinrichtung, und der zweiten technischen Einheit, also der Schussfadendetektiereinrichtung, verzichten.

In der zweiten Anordnungsebene hingegen kann die zwischen der technischen Einheit 1a und der technischen Einheit 1b liegende Fadenführung 9, wie an sich bekannt, als Teleskoprohr ausgebildet sein.
Wenn in der ersten Anordnungsebene zwischen der ersten technischen Einheit 1a und der zweiten technischen Einheit 1b auf eine Fadenführung verzichtet wird, ist in weiterer Ausgestaltung der Erfindung der Eingang 7a der Fadenführung 7 bikonisch ausgebildet. Der einzige, beide Anordnungsebenen in der technischen Einheit 1b überwachende Schussfadenwächter 10 kann ein allgemein bekannter Schussfadenwächter sein, so dass hierauf nicht näher eingegangen werden muss.

In Figur 2 ist die in der Blattleiste 3 mittels eines Klemmstückes 3a gehaltene separate technische Einheit 1a mit der integrierten Schussfadenstreckeinrichtung 5, 5a, 6, 6a dargestellt.

Die relativ zur ersten technischen Einheit 1a verstellbare zweite technische Einheit 1b ist in Figur 3 dargestellt. Die technische Einheit 1b ist in gleicher Weise wie die technische Einheit 1a mit der Blattleiste 3 verbunden.
Die bikonische Gestaltung des Eingangs 7a der Fadenführung 7 ist hier deutlich sichtbar. Die relative Verstellbarkeit der technischen Einheit 1b ist in Figur 1 mittels des Doppelpfeiles 12 angedeutet.

### ZEICHNUNGS-LEGENDE

- 01: Schussfadenstreck- und -detektiereinrichtung
- 01a: technische Einheit
- 01b: technische Einheit
- 02: Webblatt
- 02a: Schussfadeneintragskanal
- 03: Blattleiste
- 03a: Klemmelement
- 04: Fadenführung
- 04a: Eingang
- 04b: Ausgang
- 05: Strömungskanal
- 05a: Ausgang
- 06: Fadenführung
- 06a: Eingang
- 06b: Ausgang
- 07: Fadenführung
- 07a: Eingang
- 08: Fadenführung
- 09: Fadenführung
- 10: Schussfadenwächter
- 11: Schussfaden
- 11a: Anfangsabschnitt
- 12: Doppelpfeil

## Patentansprüche

1. Schussfadenstreck- und -detektiereinrichtung für Düsenwebmaschinen, wobei die Schussfadenstreck- und -detektiereinrichtung (1) ausgangsseitig des Schussfadeneintragkanals (2a) eines Webblattes (2) angeordnet und zusammen mit dem Webblatt (2) auf der Blattleiste (3) der Webmaschine montiert ist und wobei die Einrichtung (1) umfasst:
• erste mit Mittel (5,5a;6,6a) zum wahlweisen Ablenken des Anfangsabschnittes (11a) eines in den Schussfadeneintragskanal (2a) des Webblattes (2) eingetragenen, korrekten Schussfadens (11) aus einer in einer ersten Anordnungsebene liegenden Fadenführung (4) in eine in eine zweite Anordnungsebene mündende Fadenführung (6) und
• zweite Mittel (7,7a,8,10) zum Führen und Detektieren eines in den Schussfadeneintragskanal (2a) des Webblattes (2) eingetragenen, inkorrekten Schussfadens (11),
**dadurch gekennzeichnet, dass**
• die ersten Mittel (5,5a;6,6a) eine erste separate technische Einheit (1a) und die zweiten Mittel (7,7a,8,10) eine zweite separate technische Einheit (1b) bilden,
• die zweite technische Einheit (1b) relativ zur ersten technischen Einheit (1a) auf der Blattleiste (3) verschiebbar ist und
• die technische Einheit (1b) in der ersten Anordnungsebene die Fadenführung (7) und in der zweiten Anordnungsebene die Fadenführung (8) besitzt und wobei die detektierenden Mittel (10) aus einem einzigen, beide Fadenführungen (7,8) überwachenden Schussfadenwächter bestehen.

2. Einrichtung nach Anspruch 1, **dadurch gekennzeichnet, dass** wenigstens die den Schussfaden (11) umlenkende Fadenführung (6) der ersten technischen Einheit (1a) und die Fadenführung (8) der zweiten technischen Einheit (1b) durch eine teleskopierbare Fadenführung (9) miteinander verbunden ist.

3. Einrichtung nach den Ansprüchen 1 und 2, **dadurch gekennzeichnet, dass** der Eingang (7a) der Fadenführung (7) bikonisch ausgebildet ist.

4. Einrichtung nach Anspruch 1, **dadurch gekennzeichnet, dass** zwischen dem Ausgang (4a) der Fadenführung (4) und dem Eingang (7a) der Fadenführung (7) eine veränderbare Distanz besteht.

5. Einrichtung nach Anspruch 4, **dadurch gekennzeichnet, dass** der eingetragene inkorrekte Schussfaden (11) die Distanz ungeführt überbrückt.

## Claims

1. Weft tensioning and detecting device for jet looms, the weft tensioning and detecting device (1) being arranged at the outlet side of the weft insertion duct (2a) of a weaving reed (2) and being mounted, together with the weaving reed (2), on the reed strip (3) of the loom, and the device (1) comprising:
• first means (5, 5a; 6, 6a) for optionally redirecting the starting portion (11a) of a weft thread (11), which has been correctly inserted into the weft insertion duct (2a) of the weaving reed (2), from a thread guide (4) located in a first arrangement plane into a thread guide (6) which opens into a second arrangement plane and
• second means (7, 7a, 8, 10) for guiding and detecting a weft thread (11) which has been incorrectly inserted into the weft insertion duct (2a) of the weaving reed (2),
**characterised in that**
• the first means (5, 5a; 6, 6a) form a first separate technical unit (1a) and the second means (7, 7a, 8, 10) form a second separate technical unit (1b),
• the second technical unit (1b) can be displaced on the reed strip (3) relative to the first technical unit (1a) and
• the technical unit (1b) has the thread guide (7) in the first arrangement plane and the thread guide (8) in the second arrangement plane, and the detecting means (10) comprising a single weft stop motion device which monitors both thread guides (7, 8).

2. Device according to claim 1, **characterised in that** at least the thread guide (6) of the first technical unit (1a), which thread guide (6) redirects the weft thread (11), and the thread guide (8) of the second technical unit (1b) are connected to each other by a telescopic thread guide (9).

3. Device according to claims 1 and 2, **characterised in that** the inlet (7a) of the thread guide (7) is of bi-conical form.

4. Device according to claim 1, **characterised in that** a variable spacing is provided between the outlet (4a) of the thread guide (4) and the inlet (7a) of the thread guide (7).

5. Device according to claim 4, **characterised in that** the weft thread (11) which has been incorrectly inserted bridges the spacing without being guided.

## Revendications

1. Dispositif d'étirement et de détection de fil de trame pour machines à tisser à tuyères, dans lequel le dispositif d'étirement et de détection de fil de trame (1) est disposé côté sortie du canal d'introduction de fil de trame (2a) d'un peigne (2) et installé en conjonction avec le peigne (2) sur la barrette de peignes (3) de la machine à tisser, et le dispositif (1) comprenant :
- des premiers moyens (5, 5a ; 6, 6a) permettant la déviation sélective de la section initiale (11a) d'un fil de trame (11) correct, introduit dans le canal d'introduction de fil de trame (2a) du peigne (2) à partir d'un guide-fil (4) situé sur un premier niveau de disposition dans un guide-fil (6) débouchant sur un deuxième niveau de disposition, et
- des deuxième moyens (7, 7a, 8, 10) permettant de guider et de détecter un fil de trame incorrect (11) introduit dans le canal d'introduction de fil de trame (2a) du peigne (2),
**caractérisé en ce que**
- les premiers moyens (5, 5a ; 6, 6a) forment une première unité technique séparée (1a) et les deuxièmes moyens (7, 7a, 8, 10) forment une deuxième unité technique séparée (1b),
- la deuxième unité technique (1b) est mobile par rapport à la première unité technique (1a) sur la barrette de peignes (3), et
- l'unité technique (1b) comporte sur le premier niveau de disposition le guide-fil (7) et sur le deuxième niveau de disposition le guide-fil (8), et dans lequel les moyens de détection (10) se composent d'un seul moniteur de fil de trame surveillant les deux guide-fil (7, 8).

2. Dispositif selon la revendication 1, **caractérisé en ce qu'**au moins le guide-fil (6) déviant le fil de trame (11) de la première unité technique (1a) et le guide-fil (8) de la deuxième unité technique (1b) sont reliés ensemble par un guide-fil télescopable (9).

3. Dispositif selon les revendications 1 et 2, **caractérisé en ce que** l'entrée (7a) du guide-fil (7) est réalisé de façon biconique.

4. Dispositif selon la revendication 1, **caractérisé en ce qu'**il existe une distance variable entre la sortie (4a) du guide-fil (4) et l'entrée (7a) du guide-fil (7).

5. Dispositif selon la revendication 4, **caractérisé en ce que** le fil de trame incorrect introduit (11) couvre la distance sans être guidé.
